# FASCICULE DE BREVET EUROPEEN

(11) **EP 1 934 314 B1**
(45) Date de publication et mention de la délivrance du brevet: **20.03.2019**
(21) Numéro de dépôt: 06820277.9
(22) Date de dépôt: 10.10.2006
(51) Int. Cl.: C10L 3/00, C10L 3/10

(54) **MELANGE ODORISANT POUR COMBUSTIBLE GAZEUX INODORE**
ODORANSMISCHUNG FÜR GERUCHLOSES BRENNGAS
ODORANT MIXTURE FOR ODORLESS FUEL GAS

(30) Priorité: 11.10.2005 FR 0510362; 29.11.2005 US 740483 P
(43) Date de publication de la demande: 25.06.2008
(73) Titulaire: ARKEMA FRANCE, 92700 Colombes (FR)
(72) Inventeur: CHARLES, Patrick, F-64230 Sauvageon (FR)
(74) Mandataire: Schaefer, Anne-Sophie
(86) Numéro de dépôt international: PCT/FR2006/051015
(87) Numéro de publication internationale: WO 2007/042729

(56) Documents cités:
- EP-A- 0 992 514
- WO-A-2005/061680
- WO-A-2005/103210
- US-A- 5 877 344

## Description

La présente invention concerne le domaine des odorisants pour les combustibles gazeux, notamment inodores, et a plus spécialement pour objet une composition comprenant au moins un sulfure d'alkyle et au moins deux acrylates d'alkyle permettant la détection des fuites de gaz et la prévention des risques d'explosion qui en découlent.

Les gaz de ville et les gaz de fours à coke qui étaient obtenus par des procédés thermiques, ont longtemps été utilisés dans le passé comme combustibles gazeux tant pour l'éclairage public que pour les besoins domestiques. Ces gaz contenaient des composants fortement odoriférants. Ils avaient par conséquent une forte odeur propre, de sorte qu'une fuite de gaz pouvait être aisément décelée.

Au contraire, les combustibles gazeux utilisés de nos jours, qu'il s'agisse de gaz naturel, de propane, de butane, de gaz de pétrole liquéfié (ou GPL), ou même d'oxygène (par exemple pour les soudures), sont essentiellement inodores, soit en raison de leur origine, soit en raison du traitement de purification qu'ils ont reçu.

Ainsi si des fuites ne sont pas perçues à temps, il se forme rapidement des mélanges de combustible gazeux et d'air pouvant exploser, avec par conséquent un haut potentiel de risque.

C'est pour ces raisons de sécurité, que le gaz naturel circulant dans les gazoducs est odorisé par injection (dans des stations spécialisées) d'additifs appropriés appelés odorisants.

Le gaz naturel est en général acheminé inodore vers les pays consommateurs depuis les sites de production, après un traitement de purification approprié, soit par gazoduc, soit (à l'état liquide) dans des bateaux spécialisés (méthaniers). En France par exemple, le gaz naturel est ainsi reçu dans un nombre limité de stations d'injection où l'odorisant est injecté de telle sorte que le gaz naturel aussi bien celui qui circule dans le réseau français de gazoduc, que celui qui est stocké dans des réservoirs souterrains est odorisé, ce qui permet une détection aisée en cas de fuite, quelle que soit la portion du réseau où elle se produise.

Dans d'autres pays, le gaz naturel peut être distribué sur le territoire par un réseau de gazoducs dans lequel il circule sans agent odorisant, celui-ci étant alors odorisé à l'entrée des villes où il est consommé, ce qui nécessite un nombre encore plus élevé de stations d'injection.

Les bacs de stockage sont le plus souvent maintenus sous atmosphère d'azote ou de gaz naturel afin de limiter, à ce stade, les risques d'explosion.

On connaît des sulfures d'alkyle utilisés comme agents odorisants, seuls ou en mélange. On peut citer par exemple le diéthylsulfure, le diméthylsulfure, le méthyléthylsulfure ou le tétrahydrothiophène qui sont largement utilisés pour leurs excellentes propriétés, notamment propres à déclencher une sensation d'alarme auprès des personnes en cas de fuite accidentelle du gaz naturel ainsi odorisé, et à lancer les opérations de sauvegarde nécessaires.

Ces produits génèrent toutefois lors de la combustion du gaz naturel une quantité d'anhydride sulfureux qui, pour faible qu'elle soit, devient non négligeable lorsqu'un bilan global est effectué à l'échelle d'un pays ou d'une région, notamment à taux d'industrialisation ou d'urbanisation élevé. Ainsi, à titre d'exemple, la combustion d'un gaz naturel odorisé avec du tétrahydrothiophène à une concentration de 10 mg/Nm³ (ou nombre de m³ du gaz, mesuré dans les conditions normales de température et de pression) génère 7,3 mg/Nm³ de dioxyde de soufre.

Dans le cadre général d'une meilleure prise en compte des contraintes environnementales, il est donc souhaitable de réduire les quantités de SO₂ rejetées dans l'écosphère par le biais des agents odorisants à base de sulfures d'alkyle présents dans le gaz naturel, lors de la combustion de celui-ci.

L'utilisation d'acrylates d'alkyle comme composants de mélanges odorisants de gaz est par ailleurs décrite dans la littérature.

Ainsi, la demande DE 19837066 mentionne un procédé d'odorisation du gaz naturel par addition d'un mélange comprenant un acrylate d'alkyle, un composé azoté de type pyrazine, et un antioxydant. Ce mélange présente toutefois l'inconvénient de ne pas avoir une odeur caractéristique de gaz et est donc susceptible de prêter à confusion en cas de fuite de gaz. Le risque est bien sûr la non-détection de cette fuite et l'explosion, si la concentration en gaz dans l'air atteint sa limite inférieure d'explosivité.

On connaît également par le brevet JP55-137190 un mélange odorisant associant à l'acrylate d'éthyle un composé soufré spécifique, en l'espèce le tertiobutyl mercaptan (ou TBM). L'inconvénient majeur de ce mélange est toutefois, qu'en raison de la réactivité chimique du TBM avec l'acrylate d'éthyle, les 2 composants du mélange odorisant doivent, dans les différentes stations d'injection, être stockées dans des bacs séparés et nécessitent également des pompes et des têtes d'injection séparées, pour introduction dans le gazoduc. Il en résulte, eu égard à la logistique complexe d'odorisation du gaz naturel exposée plus haut, une augmentation considérable des coûts des stations d'injection découlant de la nécessaire multiplication des bacs de stockage, des pompes et des têtes d'injection.

Par ailleurs, la demande WO 2004/024852 décrit un agent odorisant constitué de quatre composants dont un acrylate d'alkyle, un sulfure d'alkyle et un agent stabilisant antioxydant tel que le tert-butylhydroxytoluène, l'hydroquinone etc. La demande WO 2005/061680 traite des compositions odorisantes pour combustibles gazeux comprenant 1-30% en poids d'au moins un composé du groupe de C1-C8 mercaptans, C3-C12 thiophènes, C2-C8 sulfides ou C2-C8 disulfides, 60-97% en poids d'au moins deux acrylates d'alkyle dont les radicaux alkyles comprennent de 1 à 6 atomes de carbone, et 0.01-2% en poids du BHT ou de l'éther monométhyle d'hydroquinone en tant qu'antioxydant. Le brevet US 5,877,344 décrit l'utilisation de composés nitroxydes pour empêcher la polymérisation prématurée des monomères insaturés, dont les esters d'acide acrylique, pendant les étapes de production.

La présente invention a pour but de proposer un nouveau mélange odorisant, remédiant notamment aux inconvénients des mélanges odorisants de l'art antérieur exposés précédemment.

La présente invention a ainsi pour objet une composition utilisable notamment comme agent odorisant d'un combustible gazeux, plus particulièrement du gaz naturel, comprenant :
- de 0,1 à 49,9 parties en poids d'au moins un sulfure d'alkyle (I) de formule :

   R¹-S-R²

   dans laquelle R¹ et R², identiques ou différents, représentent :
   - un radical alkyle comprenant de 1 à 4 atomes de carbone ; ou
   - R¹ et R² pris avec l'atome de soufre auquel ils sont attachés représentent un cycle saturé ou insaturé comprenant de 3 à 5 atomes de carbone, éventuellement substitué par un radical C₁-C₄ alkyle ou C₁-C₄ alcényle ;
- de 50 à 99,8 parties en poids d'au moins deux acrylates d'alkyle (II) dont le radical alkyle comprend de 1 à 12 atome de carbone, de préférence de 1 à 8 ;
- de 0,001 à 0,1 parties en poids d'au moins un composé (III) inhibiteur de polymérisation des acrylate(s) d'alkyle (II) actif en présence et en l'absence d'oxygène, comprenant un radical nitroxyde stable de formule (IV). dans laquelle :
   - R³ et R⁴, identiques ou différents, représentent chacun un radical hydrocarboné tertiaire ou secondaire comprenant de 2 à 30 atomes de carbone, de préférence de 4 à 15, et éventuellement un ou plusieurs hétéroatomes choisis parmi le soufre, le phosphore, l'azote ou l'oxygène ; ou
   - R³ et R⁴ pris avec l'atome d'azote auquel ils sont attachés représentent un radical hydrocarboné cyclique comprenant de 4 à 10 atomes de carbone, de préférence de 4 à 6, le dit radical étant éventuellement substitué.

La composition selon l'invention confère aux combustibles gazeux, notamment au gaz naturel après son injection dans celui-ci, un fort pouvoir odorant, comparable à celui obtenu avec les odorisants à base de sulfure d'alkyle de l'art antérieur, permettant à toute personne se trouvant au voisinage d'une fuite de reconnaître celle-ci, et d'engager les mesures de sécurité appropriées. Ce fort pouvoir odorant est obtenu en même temps qu'une diminution significative des quantités de SO₂ rejetées dans l'écosphère après combustion du gaz ainsi odorisé. Enfin cette composition, du fait de l'absence de réactivité entre les composés (I) et (II) peut être mise en oeuvre dans les stations d'injection au moyen d'un seul bac de stockage, d'une seule pompe et d'une seule tête d'injection, ce qui conduit à une logistique considérablement simplifiée.

Selon une variante préférée de la composition selon l'invention, celle-ci comprend de 5 à 14,95 parties en poids de composé(s) (I), de 85 à 94,95 parties en poids de composés (II) et de 0,005 à 0,05 parties en poids de composé(s) (III).

On préfère utiliser comme sulfure(s) d'alkyle(s) (I) le tétrahydrothiophène (THT), le méthyl éthyl sulfure (MES), le diméthylsulfure (DMS) et/ou le diéthylsulfure (DES).

Les esters d'acide acrylique (II) sont notamment choisis parmi les acrylates de méthyle, d'éthyle, de n-propyle, d'isopropyle, de n-butyle, d'isobutyle, de tert-butyle, de pentyle, d'hexyle, d'heptyle, d'octyle et de dodécyle.

Selon un mode de réalisation préféré de la composition selon l'invention, on utilise une association d'acrylates d'alkyle contenant notamment de l'acrylate d'éthyle, et avantageusement une association d'acrylates d'alkyle contenant notamment de l'acrylate de méthyle et l'acrylate d'éthyle. Les associations d'acrylates d'alkyle contenant notamment de l'acrylate de méthyle et l'acrylate d'éthyle préférées comprennent en général 20 à 40 parties en poids d'acrylate de méthyle pour 100 parties en poids du total acrylate de méthyle+acrylate d'éthyle.

Selon une variante de l'invention tout particulièrement préférée, on utilise une composition comprenant tétrahydrothiophène, acrylate de méthyle et acrylate d'éthyle.

La présence dans la composition selon l'invention de composé(s) (III) a pour effet d'inhiber la polymérisation des acrylates qui sont des monomères très réactifs pouvant se polymériser spontanément. Une telle polymérisation incontrôlée est susceptible de mettre les personnes se trouvant à proximité des stations d'injection, tels que riverains ou ouvriers en charge de la maintenance en danger, du fait d'un risque d'explosion. Cette polymérisation survenant durant le stockage, y compris par exemple, dans les bacs ou cuves de stockages des stations d'injection, peut conduire également à un encrassement voire un bouchage rapide des tuyaux entre le bac de stockage et le point d'injection. Un tel phénomène peut conduire à une baisse non contrôlée de la concentration de l'odorisant dans le gaz naturel, ce qui augmente le risque lié à une fuite de gaz non détectée.

Les composés de formule (IV) sont connus en soi, et leur préparation est par exemple décrite dans l'ouvrage "Synthetic Chemistry of Stable Nitroxides" par L. B. Volodarsky et al, CRC Press, 1993, ISBN:0-8493-4590-1.

Les inhibiteurs de formule (IV) présentent l'avantage, contrairement à d'autres inhibiteurs tels les inhibiteurs radicalaires appartenant à la famille des hydroquinones, de ne pas nécessiter un stockage du mélange odorisant sous air. Un stockage sous air est en effet rendu nécessaire pour les inhibiteurs radicalaires de type hydroquinone, du fait que la forme active de l'inhibiteur est une molécule comportant un radical qui se forme à la suite d'une réaction avec l'oxygène. Or il est très intéressant, dans la pratique de la conception des stations d'injection, de pouvoir stocker le mélange odorisant dans la cuve appropriée sous pression de gaz naturel. Une telle modalité de réalisation permet avantageusement d'augmenter le rendement des pompes à injection. Les inhibiteurs de formule (IV) offrent également l'avantage, pour la même raison, de pouvoir être utilisés dans des bacs de stockage sous azote que l'on rencontre dans certaines stations d'injection du gaz naturel.

Selon une variante particulièrement préférée, on utilise comme inhibiteur de formule (IV) un composé dérivé de la tétraméthyl pipéridine oxyde (également désignée par le terme de TEMPO) de formule (IVa) : dans laquelle R⁵ représente un groupement hydroxy, amino, R⁶COO-, R⁶CONH-, où R⁶ est un radical C₁-C₄ alkyle.

On préfère avantageusement choisir le composé de formule (III) parmi l'un au moins des composés suivants :
- composé (A) appelé N-(tertiobutyl)-N-(1-[ethoxy(ethyl)phosphino]propyl) nitroxyde de formule :
- composé (B) appelé N-(tertiobutyl)-N-(1-diethylphosphono-2, 2- dimethylpropyl) nitroxyde de formule
- composé (C) appelé N-(tertiobutyl)-N-([2-methyl-1-phenyl]propyl) nitroxyde de formule :

La présente invention a également pour objet un procédé d'odorisation d'un combustible gazeux inodore comprenant l'addition d'une quantité efficace de la composition comprenant au moins un sulfure d'alkyle, au moins deux acrylates d'alkyle, et au moins un composé (III) inhibiteur de polymérisation des acrylates d'alkyle stable en présence et en l'absence d'oxygène, de formule (IV) . La quantité de ladite composition peut être déterminée par l'homme du métier moyennant des essais systématiques, tenant compte des caractéristiques particulières du combustible gazeux, et des réseaux de distribution. A titre purement indicatif, cette quantité efficace peut être comprise entre 1 et 500 mg/Nm³, de préférence entre 2 et 50 mg/Nm³.

La composition selon l'invention décrite ci-dessus peut être utilisée telle quelle ou bien être diluée dans un solvant ou un mélange de solvants inerte vis-à-vis des acrylates. A titre d'exemples de solvants, on peut citer le cyclohexane, le n-hexane.

La dilution de la composition peut atteindre 85 % , i-e 15 parties en poids de la composition selon l'invention sont diluées dans 85 parties en poids de solvant,

Les combustibles gazeux auxquels s'applique le procédé selon l'invention comprennent : le gaz naturel, le propane, le butane, le gaz de pétrole liquéfié (ou GPL), ou même l'oxygène ou encore l'hydrogène, tel celui généré par les piles à combustible.

Le gaz naturel est un combustible gazeux préféré selon la présente invention en raison de sa très large diffusion et de l'importance des réseaux de distribution, rendant particulièrement désirable la réduction de tout danger découlant par exemple d'une fuite.

S'agissant du gaz naturel, la composition utilisable comme agent odorisant est ajoutée par injection dans les stations spécialisées selon les techniques usuelles mise en oeuvre dans ce domaine.

L'invention a enfin pour objet un combustible gazeux, de préférence un gaz naturel, comprenant une quantité comprise entre 1 et 500 mg/Nm³, de préférence entre 2 et 50 mg/Nm³ de la composition comprenant au moins un sulfure d'alkyle, au moins deux acrylates d'alkyle, et au moins un composé (III), de formule (IV) .

Les exemples suivants sont donnés à titre purement illustratif de l'invention et ne sauraient être nullement interprétés pour en limiter la portée.

### Exemple 1 (référence) : Odorisation du gaz naturel par du tétrahydrothiophène

On injecte dans du gaz naturel 10 mg par Nm³ de tétrahydrothiophène au moyen d'un dispositif de laboratoire approprié.

La teneur en dioxyde de soufre formé, après combustion du gaz ainsi odorisé qui a un fort pouvoir odorant, est égale à 7,3 mg/Nm³.

### Exemple 2 :

La composition suivante est obtenue par simple mélange du poids des composants indiqués à l'état liquide, à l'exception de l'Hydroxy TEMPO qui est un solide :

| | | |
|---|---|---|
| Acrylate d'éthyle | 586 g | 58,66 parties en poids |
| Acrylate de méthyle | 293 g | 29,33 parties en poids |
| Tétrahydrothiophène | 120 g | 12,00 parties en poids |
| Hydroxy TEMPO | 1 g | 0,01 parties en poids |

On répète ensuite l'exemple 1 en remplaçant le tétrahydrothiophène par la composition selon l'invention ainsi préparée.

Le gaz ainsi odorisé est soumis à un test olfactif, d'où il ressort que le gaz ainsi odorisé a un bon pouvoir d'alerte (fort pouvoir odorant similaire à celui de la composition de l'exemple 1)

La teneur en dioxyde de soufre formé, après combustion du gaz ainsi odorisé, est égale à 0,87 mg/Nm³.

### Exemple 3 :

La composition suivante est obtenue par simple mélange du poids des composants indiqués à l'état liquide :

| | | |
|---|---|---|
| Acrylate d'éthyle | 586 g | 58,66 parties en poids |
| Acrylate de méthyle | 293 g | 29,33 parties en poids |
| Tétrahydrothiophène | 120 g | 12,00 parties en poids |
| N-(tertiobutyl)-N-(1-diethylphosphono-2, 2-dimethylpropyl) nitroxyde | 1 g | 0,01 parties en poids |

On répète ensuite l'exemple 1 en remplaçant le tétrahydrothiophène par la composition selon l'invention ainsi préparée.

Le gaz ainsi odorisé est soumis à un test olfactif, d'où il ressort que le gaz ainsi odorisé a un bon pouvoir d'alerte (fort pouvoir odorant similaire à celui de la composition de l'exemple 1)

La teneur en dioxyde de soufre formé, après combustion du gaz ainsi odorisé, est égale à 0,87 mg/Nm³.

## Revendications

1. Composition utilisable notamment comme agent odorisant d'un combustible gazeux, plus particulièrement du gaz naturel, comprenant :
- de 0,1 à 49,9 parties en poids d'au moins un sulfure d'alkyle (I) de formule :
R¹-S-R²
dans laquelle R¹ et R², identiques ou différents, représentent :
- un radical alkyle comprenant de 1 à 4 atomes de carbone ; ou
- R¹ et R² pris avec l'atome de soufre auquel ils sont attachés représentent un cycle saturé ou insaturé comprenant de 3 à 5 atomes de carbone, éventuellement substitué par un radical C₁-C₄ alkyle ou C₁-C₄ alcényle ;
- de 50 à 99,8 parties en poids d'au moins deux acrylates d'alkyle (II) dont les radicaux alkyle comprennent de 1 à 12 atome de carbone, de préférence de 1 à 8 ;
- de 0,001 à 0,1 parties en poids d'au moins un composé (III) inhibiteur de polymérisation des acrylates d'alkyle (II) actif en présence et en l'absence d'oxygène, comprenant un radical nitroxyde stable de formule (IV): dans laquelle :
- R³ et R⁴, identiques ou différents, représentent chacun un radical hydrocarboné tertiaire ou secondaire comprenant de 2 à 30 atomes de carbone, de préférence de 4 à 15, et éventuellement un ou plusieurs hétéroatomes choisis parmi le soufre, le phosphore, l'azote ou l'oxygène ; ou
- R³ et R⁴ pris avec l'atome d'azote auquel ils sont attachés représentent un radical hydrocarboné cyclique comprenant de 4 à 10 atomes de carbone, de préférence de 4 à 6, le dit radical étant éventuellement substitué.

2. Composition selon la revendication 1, **caractérisée en ce qu'**elle comprend de 5 à 14,95 % de composé(s) (I), de 85 à 94,95 % de composés (II) et de 0,005 à 0,05 % de composé(s) (III).

3. Composition selon l'une des revendications 1 ou 2, **caractérisée en ce que** le ou les sulfures d'alkyle (I) sont choisis parmi le tétrahydrothiophène (THT), le méthyl éthyl sulfure (MES), le diméthylsulfure (DMS) et/ou le diéthylsulfure (DES), et de préférence est le THT.

4. Composition selon l'une des revendications 1 à 3, **caractérisée en ce que** les esters d'acide acrylique (II) sont choisis parmi les acrylates de méthyle, d'éthyle, de n-propyle, d'isopropyle, de n-butyle, d'isobutyle, de tert-butyle, de pentyle, d'hexyle, d'heptyle, d'octyle et/ou de dodécyle.

5. Composition selon l'une des revendications 1 à 4, **caractérisée en ce que** les esters d'acide acrylique (II) comprennent au moins de l'acrylate de méthyle et de l'acrylate d'éthyle.

6. Composition selon l'une des revendications 1 à 5, **caractérisée en ce qu'**elle comprend le tétrahydrothiophène (I), l'acrylate de méthyle (II) et l'acrylate d'éthyle (II).

7. Composition selon l'une des revendications 1 à 6, **caractérisée en ce que** le ou l'un des inhibiteurs de formule (IV) est un composé dérivé de la tétraméthyl pipéridine oxyde de formule (IVa) : dans laquelle R⁵ représente un groupement hydroxy, amino, R⁶COO-, R⁶CON-, où R⁶ est un radical C₁-C₄ alkyle.

8. Composition selon l'une des revendications 1 à 6, **caractérisée en ce que** le ou au moins un des composés de formule (III) est choisi parmi le N-(tertiobutyl)-N-(1-[ethoxy(ethyl)phosphino]propyl) nitroxyde, le N-(tertiobutyl)-N-(1-diethylphosphono-2, 2-dimethylpropyl) nitroxyde et/ou le N-(tertiobutyl)-N-([2-methyl-1-phenyl]propyl) nitroxyde.

9. Procédé d'odorisation d'un combustible gazeux inodore comprenant l'addition d'une quantité efficace de la composition telle que définie dans l'une des revendications 1 à 8, utilisée soit pure, soit diluée .

10. Procédé d'odorisation selon la revendication 9, **caractérisé en ce que** le combustible gazeux est le gaz naturel.

11. Combustible gazeux comprenant une quantité comprise entre 1 et 500 mg/Nm³, de préférence entre 2 et 50 mg/Nm³ de la composition telle que définie dans l'une des revendications 1 à 8.

12. Combustible gazeux selon la revendication 11, ledit combustible gazeux étant du gaz naturel comprenant une quantité comprise entre 1 et 500 mg/Nm³, de préférence entre 2 et 50 mg/Nm³ de la composition telle que définie dans l'une des revendications 1 à 8.

## Patentansprüche

1. Zusammensetzung, die insbesondere als Odorierungsmittel für gasförmige Brennstoffe und spezieller für Erdgas verwendbar ist, umfassend:
- 0,1 bis 49,9 Gewichtsteile mindestens eines Alkylsulfids (I) der Formel:
R¹-S-R²,
worin R¹ und R², die gleich oder verschieden sind, für:
- einen Alkylrest mit 1 bis 4 Kohlenstoffatomen stehen oder
- R¹ und R² zusammen mit dem Schwefelatom, an das sie gebunden sind, einen gesättigten oder ungesättigten Ring mit 3 bis 5 Kohlenstoffatomen, der gegebenenfalls durch einen C₁-C₄-Alkyl- oder C₁-C₄-Alkenylrest substituiert ist, bilden;
- 50 bis 99,8 Gewichtsteile von mindestens zwei Alkylacrylaten (II), deren Alkylreste 1 bis 12 Kohlenstoffatome und vorzugsweise 1 bis 8 Kohlenstoffatome umfasst;
- 0,001 bis 0,1 Gewichtsteile mindestens einer Verbindung (III), die die Polymerisation der Alkylacrylate (II) inhibiert, in Gegenwart und in Abwesenheit von Sauerstoff aktiv ist und ein stabiles Nitroxid-Radikal der Formel (IV): umfasst, worin:
- R³ und R⁴, die gleich oder verschieden sind, jeweils für einen tertiären oder sekundären Kohlenwasserstoffrest mit 2 bis 30 Kohlenstoffatomen und vorzugsweise 4 bis 15 Kohlenstoffatomen und gegebenenfalls einem oder mehreren Heteroatomen, die aus Schwefel, Phosphor, Stickstoff oder Sauerstoff ausgewählt sind, stehen oder
- R³ und R⁴ zusammen mit Stickstoffatom, an das sie gebunden sind, einen cyclischen Kohlenwasserstoffrest mit 4 bis 10 Kohlenstoffatomen und vorzugsweise 4 bis 6 Kohlenstoffatomen bilden, wobei der Rest gegebenenfalls substituiert ist.

2. Zusammensetzung nach Anspruch 1, **dadurch gekennzeichnet, dass** sie 5 bis 14,95 % Verbindung (en) (I), 85 bis 94,95 % Verbindungen (II) und 0,005 bis 0,05 % Verbindung(en) (III) umfasst.

3. Zusammensetzung nach Anspruch 1 oder 2, **dadurch gekennzeichnet, dass** das Alkylsulfid bzw. die Alkylsulfide (I) aus Tetrahydrothiophen (THT), Methylethylsulfid (MES), Dimethylsulfid (DMS) und/oder Diethylsulfid (DES) ausgewählt ist bzw. sind und es sich dabei vorzugsweise um THT handelt.

4. Zusammensetzung nach einem der Ansprüche 1 bis 3, **dadurch gekennzeichnet, dass** die Acrylsäureester (II) aus Methyl-, Ethyl-, n-Propyl-, Isopropyl-, n-Butyl-, Isobutyl-, tert-Butyl-, Pentyl-, Hexyl-, Heptyl-, Octyl- und/oder Dodecylacrylat ausgewählt sind.

5. Zusammensetzung nach einem der Ansprüche 1 bis 4, **dadurch gekennzeichnet, dass** die Acrylsäureester (II) mindestens Methylacrylat und Ethylacrylat umfassen.

6. Zusammensetzung nach einem der Ansprüche 1 bis 5, **dadurch gekennzeichnet, dass** sie Tetrahydrothiophen (I), Methylacrylat (II) und Ethylacrylat (II) umfasst.

7. Zusammensetzung nach einem der Ansprüche 1 bis 6, **dadurch gekennzeichnet, dass** es sich bei dem Inhibitor oder einem der Inhibitoren der Formel (IV) eine von Tetramethylpiperidinoxid abgeleitete Verbindung der Formel (IVa) handelt: in der R⁵ für eine Hydroxy-, Amino-, R⁶COO- oder R⁶CON-Gruppe steht, wobei R⁶ für einen C₁-C₄-Alkylrest steht.

8. Zusammensetzung nach einem der Ansprüche 1 bis 6, **dadurch gekennzeichnet, dass** mindestens eine der Verbindung der Formel (III) aus N-(tert-Butyl)-N-(1-[ethoxy(ethyl)phosphino]propyl)nitroxid, N-(tert-Butyl)-N-(1-[diethylphosphono-2,2-dimethylpropyl)-nitroxid und/oder N-(tert-Butyl)-N-([2-methyl-1-phenyl]propyl)nitroxid ausgewählt ist.

9. Verfahren zur Odorierung eines geruchlosen gasförmigen Brennstoffs, umfassend die Zugabe einer wirksamen Menge der Zusammensetzung gemäß einem der Ansprüche 1 bis 8, die entweder rein oder verdünnt verwendet wird.

10. Verfahren zur Odorierung nach Anspruch 9, **dadurch gekennzeichnet, dass** es sich bei dem gasförmigen Brennstoff um Erdgas handelt.

11. Gasförmiger Brennstoff, umfassend eine Menge zwischen 1 und 500 mg/Nm³ und vorzugsweise zwischen 2 und 50 mg/Nm³ der Zusammensetzung gemäß einem der Ansprüche 1 bis 8.

12. Gasförmiger Brennstoff nach Anspruch 11, wobei sich bei dem gasförmigen Brennstoff um Erdgas handelt, das eine Menge zwischen 1 und 500 mg/Nm³ und vorzugsweise zwischen 2 und 50 mg/Nm³ der Zusammensetzung gemäß einem der Ansprüche 1 bis 8 umfasst.

## Claims

1. Composition which can be used in particular as odorant for a gaseous fuel, more particularly natural gas, comprising:
- from 0.1 to 49.9 parts by weight of at least one alkyl sulfide (I) of formula:
R¹-S-R²
in which R¹ and R², which are identical or different, represent:
- an alkyl radical comprising from 1 to 4 carbon atoms; or
- R¹ and R², taken with the sulfur atom to which they are attached, represent a saturated or unsaturated ring comprising from 3 to 5 carbon atoms which is optionally substituted by a C₁-C₄ alkyl or C₁-C₄ alkenyl radical;
- from 50 to 99.8 parts by weight of at least two alkyl acrylates (II), the alkyl radicals of which comprise from 1 to 12 carbon atoms, preferably from 1 to 8;
- from 0.001 to 0.1 part by weight of at least one compound (III) which inhibits the polymerization of the alkyl acrylates (II) and which is active in the presence or in the absence of oxygen, comprising a stable nitroxide radical of formula (IV) : in which:
- R³ and R⁴, which are identical or different, each represent a tertiary or secondary hydrocarbon radical comprising from 2 to 30 carbon atoms, preferably from 4 to 15, and optionally one or more heteroatoms chosen from sulfur, phosphorus, nitrogen or oxygen; or
- R³ and R⁴, taken with the nitrogen atom to which they are attached, represent a cyclic hydrocarbon radical comprising from 4 to 10 carbon atoms, preferably from 4 to 6, the said radical optionally being substituted.

2. Composition according to Claim 1, **characterized in that** it comprises from 5 to 14.95% of compound(s) (I), from 85 to 94.95% of compounds (II) and from 0.005 to 0.05% of compound(s) (III).

3. Composition according to either of Claims 1 and 2, **characterized in that** the alkyl sulfide or sulfides (I) is/are chosen from tetrahydrothiophene (THT), methyl ethyl sulfide (MES), dimethyl sulfide (DMS) and/or diethyl sulfide (DES), and is preferably THT.

4. Composition according to one of Claims 1 to 3, **characterized in that** the acrylic acid esters (II) are chosen from methyl, ethyl, n-propyl, isopropyl, n-butyl, isobutyl, tert-butyl, pentyl, hexyl, heptyl, octyl and/or dodecyl acrylates.

5. Composition according to one of Claims 1 to 4, **characterized in that** the acrylic acid esters (II) comprise at least methyl acrylate and ethyl acrylate.

6. Composition according to one of Claims 1 to 5, **characterized in that** it comprises tetrahydrothiophene (I), methyl acrylate (II) and ethyl acrylate (II).

7. Composition according to one of Claims 1 to 6, **characterized in that** the inhibitor or one of the inhibitors of formula (IV) is a compound derived from tetramethylpiperidine oxide of formula (IVa): in which R⁵ represents a hydroxyl, amino, R⁶COO- or R⁶CONH- group where R⁶ is a C₁-C₄ alkyl radical.

8. Composition according to one of Claims 1 to 6, **characterized in that** the compound or at least one of the compounds of formula (III) is chosen from N-(tert-butyl)-N-(1-[ethoxy(ethyl)phosphino]propyl) nitroxide, N-(tert-butyl)-N-(1-diethylphosphono-2,2-dimethylpropyl) nitroxide and/or N-(tert-butyl)-N-(2-methyl-1-phenylpropyl) nitroxide.

9. Process for the odorization of an odourless gaseous fuel comprising the addition of an effective amount of the composition as defined in one of Claims 1 to 8, used either pure or diluted.

10. Odorization process according to Claim 9, **characterized in that** the gaseous fuel is natural gas.

11. Gaseous fuel comprising an amount of between 1 and 500 mg/Nm³, preferably between 2 and 50 mg/Nm³, of the composition as defined in one of Claims 1 to 8.

12. Gaseous fuel according to Claim 11, the said gaseous fuel being natural gas comprising an amount of between 1 and 500 mg/Nm³, preferably between 2 and 50 mg/Nm³, of the composition as defined in one of Claims 1 to 8.
